# FASCICULE DE BREVET EUROPEEN

(11) **EP 2 578 742 B1**
(45) Date de publication et mention de la délivrance du brevet: **10.06.2015**
(21) Numéro de dépôt: 12183394.1
(22) Date de dépôt: 06.09.2012
(51) Int. Cl.: D06F 75/10, D06F 75/14, D06F 75/18, D06F 87/00

(54) **Appareil de repassage comportant un circuit de distribution de vapeur**
Bügelgerät, das einen Dampfverteilungskreislauf umfasst
Ironing appliance comprising a steam distribution circuit

(30) Priorité: 09.09.2011 FR 1158008
(43) Date de publication de la demande: 10.04.2013
(73) Titulaire: SEB S.A., 69130 Ecully (FR)
(72) Inventeur: Gelus, Dominique, 38780 Pont-Évêque (FR); Bonin, Jérôme, 38122 Monsteroux-Milieu (FR); Maudhuit, Sylvain, 38270 Pisieu (FR); Giovalle, Christian, 38440 Moidieu-Détourbe (FR)
(74) Mandataire: Bourrières, Patrice

(56) Documents cités:
- WO-A1-2006/070327

## Description

La présente invention concerne un appareil de repassage comportant un circuit de distribution de vapeur alimentant des trous de sortie de vapeur et se rapporte plus particulièrement à un appareil de repassage, notamment un fer à repasser, dans lequel le circuit de distribution de vapeur comporte au moins un filtre comprenant des ouvertures de passage calibrées pour retenir les particules de tartre.

WO 2006/070327 A1 divulgue deux filtres en parallèle disposés à l'intérieur d'un réservoir d'eau.

Il est connu, des documents EP 1 146 164 et EP 1 561 855, un fer à repasser comprenant une semelle en contact thermique avec un corps chauffant équipé d'une chambre de vaporisation pour la production de vapeur, la vapeur produite par la chambre de vaporisation traversant une grille de filtration disposée à la sortie de la chambre de vaporisation avant d'être transportée vers des trous de sortie de vapeur de la semelle.

Une telle grille de filtration présente l'avantage de retenir les particules de tartre à l'intérieur de la chambre de vaporisation et permet d'éviter que ces dernières ne s'échappent, en même temps que la vapeur, par les trous de sortie de vapeur de la semelle.

Cependant, une telle grille de filtration présente l'inconvénient d'être sujette à l'entartrage. En effet, les gouttelettes d'eau transportées par la vapeur s'évaporent au contact de la grille de filtration, cette dernière se trouvant à une température élevée du fait de son contact thermique avec le corps chauffant, de sorte qu'une pellicule de tartre se forme progressivement sur la grille de filtration, ce qui provoque l'obstruction de la grille de filtration et donc une diminution importante du débit de vapeur au travers des trous de sortie de la semelle.

L'invention qui suit vise à pallier ces inconvénients en proposant un appareil électroménager, et notamment un fer à repasser, équipé d'une grille de filtration assurant la rétention des particules de tartre les plus visibles et qui soit peu sensible à l'entartrage.

Le but de l'invention est atteint par un appareil de repassage ayant les caracteristiques de la revendication 1.

Selon une autre caractéristique de l'invention, les ouvertures de passage de la première grille de filtration mesurent entre 1 mm et 2 mm de côté.

Selon une autre caractéristique de l'invention, les ouvertures de passage de la deuxième grille de filtration mesurent entre 0.2 mm et 0.6 mm de côté.

Selon une autre caractéristique de l'invention, le circuit de distribution de la vapeur comporte un troisième filtre disposé en aval des première et deuxième grille de filtration, le troisième filtre comportant des ouvertures de passage de plus petite taille que les ouvertures de passage des premier et deuxième filtres.

Selon une autre caractéristique de l'invention, au moins l'un des première ou deuxième grille de filtration est recouverte d'un revêtement anti-adhérent.

Selon encore une autre caractéristique de l'invention, le revêtement est en matériau fluoropolymère.

Selon une autre caractéristique de l'invention, la première ou la deuxième grille de filtration est réalisée en acier inox ou en tissu de verre revêtue de PTFE.

Selon encore une autre caractéristique de l'invention, l'appareil de repassage est constitué par un fer à repasser comprenant une semelle en contact thermique avec un corps chauffant intégrant le circuit de distribution de vapeur, les trous de sortie de vapeur étant disposés sur la semelle.

Selon encore une autre caractéristique de l'invention, le corps chauffant comprend une fonderie comportant une face inférieure en contact thermique avec la semelle et comprenant une chambre de vaporisation fermée par une plaque de fermeture rapportée sur la face supérieure de la fonderie, la chambre de vaporisation étant reliée au circuit de distribution de vapeur par une ouverture de sortie de vapeur ménagée dans la plaque de fermeture, le premier filtre étant disposé au niveau de l'ouverture de sortie de vapeur.

Selon encore une autre caractéristique de l'invention, l'ouverture de sortie de vapeur débouche dans un canal de répartition de la vapeur communiquant avec un canal de distribution de vapeur ménagé dans la fonderie, le canal comprenant des orifices traversant la fonderie pour déboucher sur une cavité de distribution de vapeur disposée sur la face inférieure de la fonderie et alimentant les trous de sortie de vapeur de la semelle, le deuxième filtre étant disposé dans le canal de distribution de vapeur, en amont des orifices traversant la fonderie.

On comprendra mieux les buts, aspects et avantages de la présente invention, d'après la description donnée ci-après de plusieurs modes particuliers de réalisation de l'invention présentés à titre d'exemples non limitatifs, en se référant aux dessins annexés dans lesquels :
- la figure 1 est une vue en perspective d'un fer à repasser selon un mode particulier de réalisation de l'invention ;
- la figure 2 est une vue en perspective d'une partie du corps chauffant du fer à repasser de la figure 1 ;
- la figure 3 est une vue éclatée, en perspective, du corps chauffant du fer à repasser de la figure 1 ;
- la figure 4 est une autre vue en perspective du corps chauffant du fer à repasser de la figure 1, avec la plaque de fermeture assemblée sur la fonderie ;
- la figure 5 est une vue en perspective partiellement coupée, du corps chauffant du fer de la figure 1 ;
- la figure 6 est une vue en perspective, coupée, du corps chauffant du fer de la figure 1 ;
- la figure 7 est une vue similaire à la figure 6 illustrant une variante de réalisation de l'invention.

Seuls les éléments nécessaires à la compréhension de l'invention ont été représentés. Pour faciliter la lecture des dessins les mêmes éléments portent les mêmes références d'une figure à l'autre.

La figure 1 illustre un fer à repasser à vapeur 1 comportant une semelle 2 de repassage munie d'un ensemble de trous de sortie de vapeur 20, la semelle de repassage 2 étant surmontée d'un boitier 3 en matière plastique renfermant un réservoir d'eau 30 et comprenant une poignée de préhension 31.

Conformément à la figure 2, la semelle 2 du fer à repasser est liée thermiquement et mécaniquement à un corps chauffant 4 intégré dans la partie basse du boitier 3, en dessous du réservoir 30, le corps chauffant 4 comportant une fonderie 40 en aluminium comprenant un élément résistif 5 cintré en fer à cheval et un bossage 49 prévu pour recevoir un thermostat de régulation de la température de la semelle 2.

Le corps chauffant 4 comporte également une paroi périphérique 41, faisant saillie sur la face supérieure de la fonderie 40, qui délimite latéralement un espace comprenant une chambre de vaporisation principale 42, une chambre de survapeur 43 et un circuit de distribution de vapeur. La chambre de vaporisation principale 42 est disposée au centre de la face supérieure de la fonderie 40 et le circuit de distribution de vapeur comprend des canaux latéraux 44 s'étendant de part et d'autre de la chambre de vaporisation principale 42, les canaux latéraux 44 comportant des orifices 44A traversant la fonderie 40 pour déboucher sur la face inférieure de la fonderie 40, au niveau de cavités de distribution de vapeur, non visibles sur les figures, disposées en regard des trous de sortie de vapeur 20 de la semelle.

Conformément à la figure 3, le corps chauffant 4 comporte une plaque de fermeture 7 qui vient reposer sur le bord supérieur de la paroi périphérique 41 de la fonderie 40 et la chambre de vaporisation principale 42 est délimitée latéralement par une cloison 45 remontant jusqu'à la plaque de fermeture 7, en étant liée de manière étanche avec cette dernière, de sorte que la vapeur produite dans la chambre de vaporisation principale 42 ne peut s'échapper que par une ouverture de sortie de vapeur 70 ménagée dans la plaque de fermeture 7.

La chambre de vaporisation principale 42 est de type à vaporisation instantanée et comporte à cet effet un fond présentant une multitude de plots pyramidaux permettant d'augmenter la surface d'échange thermique, l'eau du réservoir 30 arrivant au goutte à goutte dans la chambre de vaporisation principale 42 par un orifice 76 de la plaque de fermeture 7 surmonté, de manière connue en soi, d'un boisseau goutte-à-goutte non représenté sur les figures.

L'ouverture de sortie de vapeur 70 ménagée dans la plaque de fermeture est équipée d'une première grille de filtration 8 préférentiellement recouverte d'un revêtement anti-adhérent en PTFE (polytétrafluoroéthylène). La première grille de filtration 8 présente avantageusement des ouvertures carrées de 1 mm de côté et comporte une âme réalisée dans un matériau présentant une faible effusivité thermique, de préférence inférieure ou égale à 14000 J/(m².°C.s^{1/2}). A titre d'exemple, la première grille de filtration sera réalisée en fil d'inox de 0,4 mm de diamètre ou à partir d'un tissu de verre comportant un fil tressé de 1 mm de diamètre.

Conformément aux figures 4 et 5, l'ouverture de sortie de vapeur 70 débouche dans un canal de répartition 71 de la vapeur s'étendant transversalement au corps chauffant 4, sur la surface supérieure de la plaque de fermeture 7, le canal de répartition 71 de la vapeur étant délimité latéralement par une nervure 72 faisant saillie sur la plaque de fermeture 7 qui est liée de manière étanche à un capot 73 venant fermer l'extrémité supérieure du canal de répartition 71 de la vapeur.

La plaque de fermeture 7 comporte également deux ouvertures latérales 74 mettant en communication les deux extrémités du canal de répartition 71 avec une chambre intermédiaire 46 ménagée sur la face supérieure de la fonderie 40, de chaque côté de la chambre de vaporisation principale 42, la chambre intermédiaire 46 s'étendant entre la chambre de vaporisation principale 42 et le canal latéral 44 du circuit de distribution de vapeur.

Comme on peut le voir sur les figures 3 et 5, la chambre intermédiaire 46 s'étend au dessus de l'élément résistif 5 et est délimitée d'un côté par la cloison 45 entourant la chambre de vaporisation 42 et de l'autre côté par une cloison de séparation 47 bordant les canaux latéraux 44, la cloison de séparation 47 présentant localement une échancrure 47A à son extrémité supérieure permettant le passage de la vapeur de la chambre intermédiaire 46 vers le canal latéral 44 de distribution de vapeur.

Selon un mode particulier de réalisation de l'invention, chaque canal latéral 44 de distribution de vapeur est muni d'une deuxième grille de filtration 9 présentant des ouvertures de plus petites tailles que la taille des ouvertures de la première grille de filtration 8 afin de retenir les particules de tartre de plus petit diamètre ayant réussi à traverser la première grille de filtration 8. Cette deuxième grille de filtration 9 repose sur le fond du canal latéral 44 et forme une barrière filtrante s'étendant au-dessus des orifices 44A traversant la fonderie 40 pour alimenter les trous de sortie de vapeur 20 de la semelle.

A titre d'exemple, la deuxième grille de filtration 9 comporte des ouvertures carrées mesurant de l'ordre de 0.4 mm de côté, et est avantageusement réalisée en fil d'inox de 0.4 mm de diamètre recouvert d'un revêtement anti-adhérent en PTFE, la grille de filtration ainsi réalisée présentant l'avantage de présenter une bonne rigidité qui facilite son montage.

Conformément aux figures 2 et 3, la chambre de survapeur 43 est placée juste devant la chambre de vaporisation principale 42, de manière à s'étendre au dessus de l'élément résistif 5 en forme de fer à cheval, et est fermée à son extrémité supérieure par un couvercle 43A comprenant un orifice d'injection d'eau 43B relié, de manière connue en soi, à une pompe manuelle à piston non représentée sur les figures.

La vapeur produite par la chambre de survapeur 43 est diffusée dans une cavité 48 ménagée à l'avant de la fonderie 40 par des conduits bordant la chambre de survapeur, la cavité 48 comprenant des orifices 48A traversant la fonderie 40 pour alimenter un nombre restreint de trous de sortie de vapeur 20 disposés au niveau de la pointe avant de la semelle 2 et étant séparée des canaux latéraux 44 du circuit de distribution de vapeur par des cloisons 75, représentées en pointillés sur la figure 3, faisant saillie sous la plaque de fermeture 7.

De manière avantageuse, la chambre de survapeur 43 est également équipée d'une grille de filtration 10 destinée à retenir les particules de tartre transportée par la vapeur, cette grille de filtration 10 étant préférentiellement constituée par une tôle d'inox recouverte d'un revêtement anti-adhérent en PTFE et comportant des ouvertures circulaires présentant un diamètre de l'ordre de 0.6 mm de diamètre.

La figure 6 illustre le cheminement de la vapeur produite par la chambre de vaporisation principale 42 dans le fer à repasser ainsi réalisé. Conformément à cette figure, la vapeur produite par la chambre de vaporisation principale 42 s'échappe verticalement au travers de l'ouverture de sortie de vapeur 70 équipée de la première grille de filtration 8 de sorte que les particules de tartre de plus de 1 mm de diamètre transportées par la vapeur sont stoppées par la première grille de filtration 8 et retombent, par gravité, dans la chambre de vaporisation principale 42.

La vapeur filtrée ayant traversé la première grille de filtration 8 s'écoule alors horizontalement dans le canal de répartition 71 de vapeur, puis verticalement au travers des ouvertures latérales 74 pour parvenir dans la chambre intermédiaire 46 de la fonderie 40 dans laquelle les éventuelles gouttes d'eau transportées par la vapeur se trouvent vaporisées, la vapeur surchauffée s'échappant ensuite par les échancrures 47A des cloisons de séparation 47 en direction de canaux latéraux 44 du circuit de distribution de la vapeur. La vapeur présente dans les canaux latéraux 44 s'écoule alors au travers de la deuxième grille de filtration 9 puis verticalement dans les orifices 44A traversant de la fonderie 40 avant d'être diffusée par les trous de sortie de vapeur 20 de la semelle.

Lorsque la vapeur traverse la deuxième grille de filtration 9, les éventuelles particules de tartre transportées par la vapeur présentant un diamètre supérieur à 0.4 mm sont stoppées en amont de la deuxième grille de filtration 9 de sorte que ces particules de tartres, présentant un diamètre compris entre 0.4 et 1 mm, se trouvent stockées dans la partie du circuit de vapeur s'étendant entre la première grille de filtration 8 et la seconde grille de filtration 9.

En conséquence, un tel fer à repasser présente l'avantage d'assurer la rétention, à l'intérieur du fer à repasser, des particules de tartre présentant un diamètre supérieur à 0.4 mm de sorte que les particules sortantes par les trous de sortie de vapeur 20 sont sensiblement invisibles par l'utilisateur.

En particulier, l'usage de deux grilles de filtration successives sur le cheminement de la vapeur, avec des ouvertures de plus petite taille sur la deuxième grille de filtration traversée par la vapeur, permet d'éviter que la deuxième grille de filtration ne soit trop rapidement bouchée par de grosses particules de tartre. En effet, grâce à ce dispositif de filtration, les plus grosses particules de tartre sont maintenues dans la chambre de vaporisation principale par la première grille de filtration et seule une plus faible quantité de particules de tartre de plus petite taille peut parvenir jusqu'à la deuxième grille de filtration.

De plus, le dispositif de filtration ainsi réalisé présente l'avantage de posséder des grilles de filtration revêtues d'un revêtement anti-adhérent permettant d'éviter que le tartre n'adhère à la grille de filtration et ne bouche la grille de filtration après quelques mois d'utilisation. Enfin, la faible effusivité du matériau utilisé pour la grille de filtration présente l'avantage d'éviter une évaporation importante des gouttes d'eau parvenant au contact de la grille de filtration surchauffée, ce qui permet de limiter la formation de tartre sur la grille de filtration.

Ainsi, un tel fer à repasser ne risque pas de se trouver rapidement inutilisable du fait du colmatage de la grille de filtration par le tartre, mais peut être utilisé plusieurs années.

On résout donc, par ce dispositif de filtration, le problème de rejets de particules de tartres qui tachent le linge lors du repassage et qui est perçu très défavorablement par l'utilisateur.

Un tel appareil présente également l'avantage d'assurer la rétention des plus grosses particules de tartre lors de l'utilisation de la chambre de survapeur, la grille de filtration associée à cette chambre permettant d'éviter que des particules de tartre présentant un diamètre supérieur à 0.6 mm ne soient éjectées au travers des trous de sortie de vapeur de la semelle.

Bien entendu, l'invention n'est nullement limitée au mode de réalisation précédemment décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation illustrée sur la figure 7, la deuxième grille de filtration 9 pourra être fixée sur la plaque de fermeture 7 et venir se positionner dans la partie supérieure des canaux latéraux 44 du circuit de distribution de la vapeur. Une telle variante de réalisation présente l'avantage de faciliter l'assemblage du corps chauffant, les première et deuxième grilles de filtration 8, 9 pouvant être positionnées sur la plaque de fermeture 7 dans une étape préalable à l'assemblage de la plaque de fermeture sur la fonderie.

Dans une autre variante de réalisation non représentée, la première grille de filtration pourra être fixée sur la plaque de fermeture au niveau de chacune des ouvertures latérales du canal de répartition de la vapeur, une telle variante de réalisation présentant l'avantage d'éloigner la première grille de filtration de la chambre de vaporisation principale de sorte que la probabilité qu'une gouttelette d'eau non vaporisée parvienne sur la première grille de filtration est réduite.

Dans une autre variante de réalisation de l'invention, la taille des ouvertures des première et deuxième grilles de filtration pourra être modifiée. A titre d'exemple, la taille des ouvertures de la première grille de filtration sera préférentiellement comprise entre 1 mm et 2 mm de côté tandis que la taille des ouvertures de la deuxième grille de filtration sera préférentiellement comprise entre 0.2 mm et 0.6 mm de côté.

Dans une autre variante de réalisation non représentée, l'appareil pourra comporter une troisième grille de filtration disposée sur le circuit de distribution de la vapeur, en aval des première et deuxième grilles de filtration, cette troisième grille de filtration comportant des ouvertures de plus petite taille que celles des ouvertures des première et deuxième grilles de filtration. A titre d'exemple, les ouvertures de la troisième grille de filtration mesureront entre 0.1 mm et 0.3 mm de côté, de manière à ce que les particules pouvant passer au travers de cette troisième grille soient invisibles à l'oeil nu.

## Revendications

1. Appareil de repassage (1) comportant un circuit de distribution de vapeur alimentant des trous de sortie de vapeur (20) et comprenant une première grille de filtration (8) comportant des ouvertures de passage calibrées pour retenir des particules de tartre, **caractérisé en ce que** ledit circuit de distribution de la vapeur comporte au moins une deuxième grille de filtration (9) disposée en série avec la première grille de filtration (8), ladite deuxième grille de filtration (9) étant disposée en aval de la première grille de filtration (8) et comportant des ouvertures de passage de plus petite taille que les ouvertures de passage de la première grille de filtration (8).

2. Appareil de repassage (1) selon la revendication 1, **caractérisé en ce que** les ouvertures de passage de la première grille de filtration (8) mesurent entre 1 mm et 2 mm de côté.

3. Appareil de repassage (1) selon l'une quelconque des revendications 1 à 2, **caractérisé en ce que** les ouvertures de passages de la deuxième grille de filtration (9) mesurent entre 0.2 mm et 0.6 mm de côté.

4. Appareil de repassage (1) selon l'une quelconque des revendications 1 à 3, **caractérisé en ce que** le circuit de distribution de la vapeur comporte un troisième filtre disposé en aval de la première (8) et de la deuxième (9) grille de filtration, le troisième filtre comportant des ouvertures de passage de plus petite taille que les ouvertures de passage de la première et deuxième grille de filtration (8, 9).

5. Appareil de repassage (1) selon l'une quelconque des revendications 1 à 4, **caractérisé en ce qu'**au moins l'une des grilles de filtration (8, 9) est recouverte d'un revêtement anti-adhérent.

6. Appareil de repassage (1) selon la revendication 5, **caractérisé en ce que** ledit revêtement est en matériau fluoropolymère.

7. Appareil de repassage (1) selon la revendication 6, **caractérisé en ce que** la première ou la deuxième grille de filtration (8, 9) est constitué par une grille de filtration (8) réalisée en acier inox ou en tissu de verre revêtue de PTFE.

8. Appareil de repassage (1) selon l'une quelconque des revendications 1 à 7, **caractérisé en ce qu'**il est constitué par un fer à repasser comprenant une semelle (2) en contact thermique avec un corps chauffant (4) intégrant ledit circuit de distribution de vapeur et **en ce que** lesdits trous de sortie de vapeur (20) sont disposés sur ladite semelle (2).

9. Fer à repasser (1) selon la revendication 8, **caractérisé en ce que** le corps chauffant (4) comprend une fonderie (40) comportant une face inférieure en contact thermique avec la semelle (2) et comprenant une chambre de vaporisation (42) fermée par une plaque de fermeture (7) rapportée sur la face supérieure de la fonderie (40), ladite chambre de vaporisation (42) étant reliée au circuit de distribution de vapeur par une ouverture de sortie de vapeur (70) ménagée dans ladite plaque de fermeture (7) et **en ce que** ledit premier filtre (8) est disposé au niveau de ladite ouverture de sortie de vapeur (70).

10. Fer à repasser (1) selon la revendication 9, **caractérisé en ce que** ladite ouverture de sortie de vapeur (70) débouche dans un canal de répartition (71) de la vapeur communiquant avec un canal (44) de distribution de vapeur ménagé dans la fonderie (40), le canal (44) comprenant des orifices (44A) traversant la fonderie (40) pour déboucher sur une cavité de distribution de vapeur disposée sur la face inférieure de la fonderie (40) et alimentant les trous de sortie de vapeur (20) de la semelle (2) et **en ce que** le deuxième filtre (9) est disposé dans le canal (44) de distribution de vapeur, en amont des orifices (44A) traversant la fonderie (40).

## Patentansprüche

1. Bügelvorrichtung (1) mit einem Kreislauf zur Dampfverteilung, der Dampfaustrittslöcher (20) versorgt und ein erstes Filtergitter (8) mit kalibrierten Durchtrittsöffnungen zum Zurückhalten der Kalkpartikel umfasst, **dadurch gekennzeichnet, dass** der genannte Kreislauf zur Dampfverteilung zumindest ein zweites Filtergitter (9) umfasst, das mit dem ersten Filtergitter (8) in Reihe angeordnet ist, wobei das genannte zweite Filtergitter (9) dem ersten Filtergitter (8) nachgeordnet ist und kleinere Durchtrittsöffnungen als die Durchtrittsöffnungen des ersten Filtergitters (8) aufweist.

2. Bügelvorrichtung (1) nach Anspruch 1, **dadurch gekennzeichnet, dass** die Durchtrittsöffnungen des ersten Filtergitters (8) eine Seitenlänge zwischen 1 mm und 2 mm haben.

3. Bügelvorrichtung (1) nach einem der Ansprüche 1 bis 2, **dadurch gekennzeichnet, dass** die Durchtrittsöffnungen des zweiten Filtergitters (9) eine Seitenlänge zwischen 0,2 mm und 0,6 mm haben.

4. Bügelvorrichtung (1) nach einem der Ansprüche 1 bis 3, **dadurch gekennzeichnet, dass** der Kreislauf zur Dampfverteilung einen dritten Filter umfasst, der dem ersten (8) und dem zweiten (9) Filtergitter nachgeordnet ist, wobei der dritte Filter kleinere Durchtrittsöffnungen als die Durchtrittsöffnungen des ersten und des zweiten Filtergitters (8, 9) aufweist.

5. Bügelvorrichtung (1) nach einem der Ansprüche 1 bis 4, **dadurch gekennzeichnet, dass** zumindest eines der Filtergitter (8, 9) mit einer Antihaftbeschichtung überzogen ist.

6. Bügelvorrichtung (1) nach Anspruch 5, **dadurch gekennzeichnet, dass** die genannte Beschichtung aus Fluorpolymermaterial besteht.

7. Bügelvorrichtung (1) nach Anspruch 6, **dadurch gekennzeichnet, dass** das erste oder das zweite Filtergitter (8, 9) aus einem Filtergitter (8) besteht, das aus Edelstahl oder aus mit PTFE beschichtetem Glasfasergewebe hergestellt ist.

8. Bügelvorrichtung (1) nach einem der Ansprüche 1 bis 7, **dadurch gekennzeichnet, dass** sie aus einem Bügeleisen mit einer Sohle (2) besteht, die in thermischem Kontakt mit einem Heizelement (4) steht, das den genannten Kreislauf zur Dampfverteilung aufnimmt, und dass die genannten Dampfaustrittslöcher (20) in der genannten Sohle (2) angeordnet sind.

9. Bügeleisen (1) nach Anspruch 8, **dadurch gekennzeichnet, dass** das Heizelement (4) ein Gussteil (40) umfasst, das eine Unterseite aufweist, die in thermischem Kontakt mit der Sohle (2) steht, und eine Dampfkammer (42) umfasst, die durch eine Verschlussplatte (7) verschlossen ist, die auf der Oberseite des Gussteils (40) angebracht ist, wobei die genannte Dampfkammer (42) mit dem Kreislauf zur Dampfverteilung durch eine Dampfaustrittsöffnung (70) verbunden ist, die in der genannten Verschlussplatte (7) vorgesehen ist, und dass der genannte erste Filter (8) auf Höhe der genannten Dampfaustrittsöffnung (70) angeordnet ist.

10. Bügeleisen (1) nach Anspruch 9, **dadurch gekennzeichnet. dass** die genannte Dampfaustrittsöffnung (70) in einen Kanal (71) zur Dampfaufteilung mündet, der mit einem Kanal (44) zur Dampfverteilung in Verbindung steht, der in dem Gussteil (40) vorgesehen ist, wobei der Kanal (44) Öffnungen (44A) aufweist, die das Gussteil (40) durchqueren und in einen Hohlraum zur Dampfverteilung münden, der sich in der Unterseite des Gussteils (40) befindet und die Dampfaustrittslöcher (20) der Sohle (2) versorgt, und dass der zweite Filter (9) in dem Kanal (44) zur Dampfverteilung den Öffnungen (44A) vorgeordnet ist, die das Gussteil (40) durchqueren.

## Claims

1. Ironing appliance (1) having a steam distribution circuit supplying steam outlet holes (20) and comprising a first filtering screen (8) having passage openings sized to retain particles of scale, **characterised in that** said steam distribution circuit comprises at least one second filtering screen (9) arranged in series with the first filtering screen (8), said second filtering screen (9) being arranged downstream from the first filtering screen (8) and having passage openings smaller than the passage openings of the first filtering screen (8).

2. Ironing appliance (1) according to claim 1, **characterised in that** the sides of the passage openings of the first filtering screen (8) measure between 1 mm and 2 mm.

3. Ironing appliance (1) according to claim 1 or 2, **characterised in that** the sides of the passage openings of the second filtering screen (9) measure between 0.2 mm and 0.6 mm.

4. Ironing appliance (1) according to any one of claims 1 to 3, **characterised in that** the steam distribution circuit comprises a third filter arranged downstream from the first (8) and second (9) filtering screens, the third filter having passage openings smaller than the passage openings of the first and second filtering screens (8, 9).

5. Iron appliance (1) according to any one of claims 1 to 4, **characterised in that** at least one of the filtering screens (8, 9) is covered with a non-stick coating.

6. Ironing appliance (1) according to claim 5, **characterised in that** said coating is a fluoropolymer material.

7. Ironing appliance (1) according to claim 6, **characterised in that** the first or second filtering screen (8, 9) consists of a filtering screen (8) made of stainless steel or fibreglass fabric coated with PTFE.

8. Ironing appliance (1) according to any one of claims 1 to 7, **characterised in that** it consists of an iron comprising a soleplate (2) in thermal contact with a heating body (4) integrating said steam distribution circuit and **in that** said steam outlet holes (20) are arranged on said soleplate (2)

9. Iron (1) according to claim 8, **characterised in that** the heating body (4) comprises a casting (40) having a lower side in thermal contact with the soleplate (2) and having a vaporisation chamber (42) closed by a closure plate (7) attached to the upper side of the casting (40), said vaporisation chamber (42) being connected to the steam distribution circuit by a steam outlet opening (70) formed in said closure plate (7) and **in that** said first filter (8) is arranged at said steam outlet opening (70).

10. Iron (1) according to claim 9, **characterised in that** said steam outlet opening (70) opens into a steam distribution channel (71) communicating with a steam distribution channel (44) formed in the casting (40), the channel (44) comprising orifices (44A) crossing the casting (40) leading to a steam distribution cavity arranged on the lower side of the casting (40) and supplying the steam outlet holes (20) of the soleplate (2) and **in that** the second filter (9) is arranged in the steam distribution channel (44) upstream from the orifices (44A) crossing the casting (40).
